# FASCICULE DE BREVET EUROPEEN

(11) **EP 1 114 287 B1**
(45) Date de publication et mention de la délivrance du brevet: **03.07.2002**
(21) Numéro de dépôt: 99946082.7
(22) Date de dépôt: 31.08.1999
(51) Int. Cl.: F25C 3/04

(54) **CANON A NEIGE**
SCHNEEKANONE
SNOWMAKER

(30) Priorité: 11.09.1998 FR 9811462
(43) Date de publication de la demande: 11.07.2001
(73) Titulaire: DICC Réalisations S.A., 1003 Lausanne (CH)
(72) Inventeur: SEURET, Olivier, CH-1670 Ursy (CH)
(74) Mandataire: Poncet, Jean-François
(86) Numéro de dépôt international: EP9906421
(87) Numéro de publication internationale: WO0016026

(56) Documents cités:
- EP-A- 0 084 186
- DE-A- 2 941 052
- FR-A- 1 544 975
- FR-A- 2 219 391
- FR-A- 2 376 384
- US-A- 2 788 245
- US-A- 4 095 747
- PATENT ABSTRACTS OF JAPAN vol. 018, no. 331 (M-1626), 23 juin 1994 (1994-06-23) -& JP 06 074627 A (KAJIMA CORP;OTHERS: 01), 18 mars 1994 (1994-03-18) cité dans la demande

## Description

La présente invention concerne les canons à neige pour la production de neige artificielle par pulvérisation d'un mélange d'air et d'eau.

Le développement des sports d'hiver a fait naître, depuis quelques années, le besoin de produire de la neige artificielle pour charger ou recharger les pistes de ski pendant les périodes d'enneigement insuffisant.

Jusqu'à ce jour, on a développé trois familles principales de canons à neige pour la production de neige artificielle.

Selon la première famille, on dispose à hauteur suffisante au-dessus du sol, en bout d'une perche, au moins une buse de pulvérisation d'air et une buse adjacente de pulvérisation d'eau.

L'air et l'eau se mélangent dans l'atmosphère et forment de fines gouttelettes qui se transforment en neige avant d'atteindre le sol.

Selon la seconde famille, des buses de pulvérisation d'eau projettent de fines gouttelettes dans un flux d'air produit par un ventilateur.

Selon la troisième famille, un canon bifluide comporte une chambre de mélange dans laquelle on pulvérise de l'air et de l'eau, et le mélange sort de la chambre de mélange par un orifice de sortie. Cette troisième famille est par exemple illustrée par le document EP 0 018 280. Dans un tel canon bifluide, un corps creux comprend une chambre de mélange limitée par une paroi périphérique coaxiale et communiquant avec l'extérieur par un orifice de sortie axial. Des moyens d'admission d'air injectent de l'air comprimé dans la chambre de mélange. Des moyens d'admission d'eau injectent de l'eau sous pression dans la chambre de mélange. La chambre de mélange est un tube allongé, de section nettement inférieure à la section des canalisations d'amenée d'air et d'amenée d'eau.

Dans cette troisième famille de canon bifluide, le document DE 29 41 052 A enseigne de mélanger l'air et l'eau dans une chambre de mélange et de compression limitée par deux parois coniques intérieure et extérieure coaxiales convergentes. Par leur forme conique convergente, les parois de la chambre de mélange compriment progressivement l'eau et l'air pendant leur mélange. L'eau est injectée en plusieurs jets périphériques, selon un mouvement rotatif. L'air est injecté depuis la paroi intérieure conique de la chambre de mélange et de compression, en plusieurs jets selon des directions sensiblement longitudinales. La chambre de mélange se raccorde directement à l'orifice de sortie, par sa zone de plus faible section, sans rétrécissement supplémentaire.

Les documents FR 2 376 384 A et JP 06 074627 A enseignent également de mélanger l'air et l'eau dans une chambre conique de mélange et de compression.

Dans le document EP 0 084 186 A, l'eau pénètre dans une chambre de mélange selon un flux annulaire régulièrement réparti autour de l'axe, et reçoit des jets d'air divergents. Le mélange est comprimé brusquement par une collerette annulaire engagée dans le passage de sortie.

Les dispositifs de la première famille, assurant une pulvérisation en hauteur au bout d'une perche, ont besoin d'une pression d'air d'entrée de 8 à 10 X 10⁵ Pa, et d'une pression d'eau d'au moins 16 à 20 X 10⁵ Pa. La pulvérisation en hauteur conduit souvent à disperser la neige hors de la surface de piste à recharger, en cas de vent, même faible. La structure d'appui nécessaire pour tenir la perche conduit à une installation unitaire dont le poids est généralement supérieur à 100 kilogrammes.

Les dispositifs à canon ventilateur de la seconde famille peuvent débiter de 400 à 800 litres d'eau par minute pour un poids d'installation unitaire de 400 à 1000 kilogrammes. Ces dispositifs ont besoin en outre d'une pression d'eau d'entrée comprise entre 16 et 20 X 10⁵ Pa environ, ainsi que d'un raccordement électrique de 20 à 50 kilowatts. Il est donc nécessaire de prévoir des câbles d'alimentation coûteux pour amener l'énergie jusque sur le site de production de neige.

Les canons bifluide du type de celui des documents EP 0 018 280, DE 29 41 052 A, FR 2 376 384 A, JP 06 074627 A ou EP 0 084 186 A, ont également besoin d'une pression d'eau importante, supérieure à 10 X 10⁵ Pa. La pression d'air d'entrée doit être de l'ordre de 8 X 10⁵ Pa. A défaut, la production de neige est défectueuse et le canon crache surtout des goutelettes d'eau liquide.

Ainsi, tous ces dispositifs connus nécessitent une infrastructure importante, le plus souvent une station de pompage avec des pressions importantes au départ pour garantir une pression de 8 à 16 X 10⁵ Pa au sommet des pistes. Les canalisations dans lesquelles s'écoulent les fluides doivent tenir des pressions de plus de 40 X 10⁵ Pa en moyenne, ce qui les rend lourdes et onéreuses à l'achat et à la mise en place. Les canons eux-mêmes sont également lourds et encombrants, difficiles à transporter le long des pistes accidentées de ski.

Les dispositifs de production d'air comprimé pouvant atteindre les pressions nécessaires pour les canons actuellement utilisés sont relativement onéreux, car les pressions sont supérieures à celles des compresseurs polyvalents généralement utilisés sur les chantiers de construction pour l'alimentation des marteau-piqueurs.

Il y a donc un besoin permanent pour un dispositif de production de neige artificielle qui puisse fonctionner avec des pressions réduites d'air et d'eau, et qui soit d'un poids et d'un encombrement réduits pour faciliter son transport jusque sur les zones de production de neige le long des pistes de ski.

Le problème proposé par la présente invention est donc de concevoir une nouvelle structure de canon à neige permettant de produire une neige de bonne qualité à partir d'une pression plus faible d'air et d'eau à l'entrée, de façon à se satisfaire d'une infrastructure plus légère de production d'air et d'eau sous pression, et de façon à utiliser des canalisations de transport d'air et d'eau plus légères et moins onéreuses.

L'invention résulte de l'observation surprenante selon laquelle on peut produire de la neige artificielle à partir de pressions plus faibles d'air et d'eau grâce à une forme particulière de chambre de mélange et d'expansion d'air et d'eau, de diamètre plus important, dans laquelle on crée un maximum de turbulences tout en subissant une perte de charge réduite, et on fait sortir le mélange par un passage à section réduite après une compression progressive.

Pour atteindre ces objets, la présente invention prévoit un canon à neige pour la production de neige artificielle par pulvérisation de mélange d'air et d'eau, comprenant un corps creux ayant une chambre de mélange orientée selon un axe longitudinal, limitée par une paroi périphérique latérale et communiquant avec l'extérieur par un passage de sortie frontal, ayant des moyens d'admission d'eau pour injecter de l'eau sous pression dans la chambre de mélange en un ou plusieurs flux préférentiels directifs en zone périphérique de la chambre de mélange le long de la paroi périphérique et selon un mouvement rotatif autour de l'axe longitudinal de la chambre de mélange, et ayant des moyens d'admission d'air conformés pour injecter de l'air comprimé dans la chambre de mélange depuis la zone centrale de chambre de mélange, les moyens d'admission d'air étant conformés pour injecter l'air sous forme d'un ou plusieurs jets d'air dirigés chacun pour couper l'un desdits flux préférentiels directifs d'eau, et la chambre de mélange comprenant un tronçon amont d'expansion suivi d'un tronçon aval de compression, le tronçon amont d'expansion communiquant avec les moyens d'admission d'eau et avec les moyens d'admission d'air et présentant une section transversale supérieure à celle des moyens d'admission d'eau et d'air pour autoriser l'expansion des fluides pendant leur mélange, le tronçon aval de compression ayant une section qui se réduit progressivement en direction de la sortie pour comprimer le mélange et le conduire jusqu'au passage de sortie.

Grâce à une telle structure de chambre de mélange, le canon bifluide selon l'invention peut être compact et léger, selon un poids de 2 à 3 kilogrammes, qui se déplace facilement. Un tel canon est capable de fonctionner selon des débits variables en fonction de la section de passage de sortie, et avec des pressions d'entrée d'eau de l'ordre de 4 X 10⁵ Pa et une pression d'air de l'ordre de celle produite par les compresseurs habituels de chantier pour alimentation de marteau-piqueurs. Dans certaines conditions, on peut faire de la neige avec une pression d'eau d'entrée pouvant descendre jusque vers 3 X 10⁵ Pa. La pression d'air comprimé est légèrement supérieure à celle de l'eau.

Selon un mode de réalisation avantageux, dans le tronçon amont d'expansion de la chambre de mélange, la paroi périphérique latérale est sensiblement cylindrique.

Egalement, selon une réalisation avantageuse favorisant l'obtention de flocons de neige en sortie, on peut prévoir que, dans le tronçon amont d'expansion de la chambre de mélange, les moyens d'admission d'air injectent l'air sous forme d'un ou plusieurs jets dirigés obliquement vers la paroi périphérique.

De préférence, dans le tronçon aval de compression, la paroi périphérique latérale forme un rétrécissement tronconique se raccordant au passage de sortie.

Il est également avantageux de prévoir que le passage de sortie est un orifice de forme annulaire.

Grâce à une telle forme annulaire d'orifice de sortie, le mélange d'air et d'eau sort par l'orifice sous forme tubulaire et en rotation, et il pousse l'air extérieur vers l'avant en induisant une dépression centrale qui favorise l'entrée de courants d'air extérieur en direction du centre. Cela favorise vraisemblablement le morcellement des gouttelettes et provoque un meilleur échange thermique avec l'air extérieur et les gouttelettes. Le mélange se refroidit plus vite et gèle rapidement avant de toucher le sol.

Egalement, comme le mélange change de pression entre la chambre de mélange et l'extérieur, l'air se détend rapidement et sépare les parties d'eau qui lui sont proches. Cela favorise vraisemblablement la formation de flocons de neige.

Selon un mode de réalisation, les moyens d'admission d'eau comprennent une pluralité de canaux hélicoïdaux répartis en périphérie autour de l'axe longitudinal, et les canaux hélicoïdaux peuvent se raccorder, en amont, à une chambre annulaire de distribution d'eau communiquant avec une entrée d'eau périphérique.

Selon un mode de réalisation, les moyens d'admission d'air peuvent comprendre une pluralité de canaux d'air. Les canaux d'air peuvent avantageusement être divergents pour diriger l'air obliquement vers la paroi périphérique.

En pratique, les canaux d'air peuvent communiquer avec la chambre de mélange par des orifices d'injection répartis selon une couronne d'une paroi frontale postérieure. Cela favorise sensiblement la formation de flocons de neige en sortie, vraisemblablement grâce à l'expansion tourbillonnaire des fluides pendant leur mélange dans le tronçon amont de chambre de mélange.

Selon un mode de réalisation particulier, on prévoit une plaque de réglage percée d'une série annulaire de trous traversants, la plaque de réglage venant en appui contre la paroi frontale postérieure et pouvant être pivotée autour de l'axe longitudinal entre une position d'ouverture complète dans laquelle chaque orifice de sortie de canal d'air est en regard d'un trou traversant de la plaque de réglage, et des positions d'obturation partielle dans lesquelles la plaque de réglage est légèrement pivotée autour de l'axe longitudinal pour décaler au moins partiellement les trous de plaque par rapport aux orifices de sortie des canaux d'air. Cela permet de créer des turbulences d'air pénétrant dans la chambre de mélange, et de régler également le débit d'air. En effet, dans certains cas, il est utile de pouvoir diminuer le débit d'air qui arrive dans la chambre de mélange pour réduire les risques de gel à la sortie de la chambre.

De préférence, le passage de sortie est limité intérieurement par le noyau central et est limité extérieurement par une lèvre annulaire radiale interne.

Selon un mode de réalisation avantageux, le noyau central est allongé longitudinalement et est réglable en position longitudinale le long de l'axe longitudinal, et sa section transversale est variable longitudinalement. On peut ainsi régler dans une certaine mesure le diamètre du jet de mélange à quelques centimètres de la sortie, pour s'adapter aux conditions extérieures d'hygrométrie et de température pour optimiser la qualité de la neige, et pour régler la distance de tir.

Dans ce cas, selon une possibilité, le noyau central peut comporter en outre plusieurs nervures annulaires radiales externes, de diamètres différents, séparées par un tronçon tronconique.

En alternative, le noyau central peut avantageusement être conique, permettant un réglage continu de la section du passage de sortie.

Une fonction supplémentaire du noyau central peut être obtenue en prévoyant un noyau central sous forme d'un écrou réversible engagé par vissage et bloqué sélectivement en position axiale sur une tige filetée axiale du corps. Par un même noyau central, on peut ainsi modifier sensiblement la forme du passage de sortie. Plus la section du passage de sortie est grande, plus le débit possible sera élevé pour une pression donnée de fluides à l'entrée. Suivant la forme du passage entre la chambre de mélange et la sortie, il est possible de créer une vitesse moyenne de sortie des masses d'air et d'eau, de forme divergente ou convergente, et d'adapter ainsi la pulvérisation pour la formation optimisée de neige et le réglage de la distance de tir.

Pour une forme de passage de sortie donnée, il est naturellement possible de modifier le débit par variation de la pression de fluides à l'entrée. Egalement, pour une pression à l'entrée donnée, on peut choisir la forme du passage de sortie la plus adaptée pour fabriquer une neige de qualité en fonction des conditions extérieures d'hygrométrie et de température.

D'autres objets et avantages de la présente invention ressortiront de la description suivante de modes de réalisation particuliers, faite en relation avec les figures jointes, parmi lesquelles:
- la figure 1 est une vue de côté en coupe longitudinale d'une structure de canon à neige selon un mode de réalisation de la présente invention ;
- la figure 2 est une vue en bout du canon à neige de la figure 1 ;
- la figure 3 est une vue d'avant en coupe selon le plan A-A de la figure 1 ; et
- la figure 4 est une vue de dessus en coupe horizontale partielle selon le plan B-B de la figure 1.

Dans le mode de réalisation illustré sur les figures, un canon à neige selon l'invention comprend un corps creux 1 allongé, par exemple généralement cylindrique, ayant une chambre de mélange 2 limitée par une paroi périphérique 3 et communiquant avec l'extérieur par un passage de sortie 4 frontal.

Le corps creux 1 se développe généralement selon un axe longitudinal I-I, la paroi périphérique 3 est de révolution et coaxiale autour de l'axe longitudinal I-I, et le passage de sortie 4 est disposé symétriquement selon l'axe longitudinal I-I.

On pourra toutefois, sans perte importante d'efficacité, prévoir un passage de sortie 4 décentré par rapport à l'axe I-I, non symétrique, et prévoir une chambre de mélange 2 qui n'est pas de révolution.

La chambre de mélange 2 comprend un tronçon amont d'expansion 201, présentant une section transversale sensiblement supérieure à celle du passage de sortie 4, et suivi d'un tronçon aval de compression 202. Le tronçon aval de compression 202 présente une section transversale réduite, et se raccorde audit passage de sortie 4 en formant un rétrécissement 5, par exemple un rétrécissement tronconique tel qu'illustré sur la figure 1. Dans le tronçon amont d'expansion 201, illustré sur les figures, la paroi périphérique 3 est cylindrique.

Dans la chambre de mélange 2, l'eau est introduite par des moyens d'admission d'eau comprenant une pluralité de canaux hélicoïdaux tels que les canaux 6, 7, 8, 9 et 10, répartis régulièrement en périphérie autour de l'axe longitudinal I-I. Chaque canal injecte l'eau en un jet, créant dans la chambre de mélange 2 un flux préférentiel directif occupant une partie seulement de la section transversale de chambre de mélange. La circulation des fluides dans une section transversale de chambre de mélange présente ainsi de forts gradients de vitesse. Ainsi, les canaux 6-10 constituant les moyens d'admission d'eau sous pression sont conformés pour injecter l'eau sous pression selon une pluralité de flux préférentiels directifs d'eau en zone périphérique de la chambre de mélange 2 le long de la paroi périphérique 3 et selon un mouvement rotatif autour de l'axe longitudinal I-I de la chambre de mélange 2. Par exemple, les canaux 6-10 sont constitués de rainures périphériques hélicoïdales réparties en pourtour d'une pièce cylindrique centrale formant une paroi transversale intermédiaire 21 et engagée dans un tube formant la paroi périphérique 3.

L'air comprimé est introduit dans la chambre de mélange 2 par des moyens d'admission d'air comprenant une pluralité de canaux d'air tels que les canaux 11, 12, 13, 14, 15 et 16, répartis dans la zone centrale du corps creux 1 autour de l'axe longitudinal I-I. Par exemple, comme illustré sur la figure 1, les canaux d'air 11-16 sont divergents et font avec l'axe longitudinal I-I un angle d'environ 15 degrés, s'éloignant progressivement de l'axe longitudinal I-I à mesure qu'ils se rapprochent de la chambre de mélange 2. Chaque canal d'air 11-16 est positionné et conformé pour diriger un jet d'air de façon qu'il coupe l'un des flux préférentiels directifs d'eau.

Ainsi, les moyens d'admission d'air constitués par les canaux d'air 11-16 sont conformés pour injecter l'air comprimé depuis la zone centrale de chambre de mélange 2 selon un ou plusieurs jets d'air dirigés obliquement vers la paroi périphérique 3. De la sorte, les jets d'air comprimé pénètrent dans le ou les flux préférentiels directifs d'eau rotatifs dans le tronçon amont d'expansion 201 de la chambre de mélange 2.

En amont, les canaux hélicoïdaux 6-10 d'admission d'eau se raccordent à une chambre annulaire de distribution d'eau 17, limitée extérieurement par une paroi cylindrique extérieure 18 prolongeant vers l'arrière la paroi périphérique 3 de la chambre de mélange 2, et limitée intérieurement par une paroi cylindrique intérieure 19. La paroi cylindrique intérieure 19 se raccorde à la paroi cylindrique extérieure 18 vers l'amont par une couronne 20 postérieure, et vers l'aval par une paroi transversale intermédiaire 21 comportant les canaux hélicoïdaux 6-10 et les canaux divergents 11-16. Sur la figure 4, les parois cylindriques extérieures 3 et 18 sont coupées selon le plan B-B de la figure 1, alors que la paroi transversale intermédiaire 21 n'est pas coupée pour laisser apparaître, selon sa périphérie, les canaux hélicoïdaux tels que les canaux hélicoïdaux 6 et 8.

En amont, les canaux d'air 11-16 se raccordent à une tubulure axiale d'amenée d'air 22, limitée extérieurement par la paroi cylindrique intérieure 19.

La tubulure axiale d'amenée d'air 22 communique avec une entrée d'air centrale 23, tandis que la chambre annulaire de distribution d'eau 17 communique avec une entrée d'eau périphérique 24.

Le tronçon amont d'expansion 201 de chambre de mélange 2 communique avec les moyens d'admission d'eau et avec les moyens d'admission d'air, et présente une section transversale supérieure à celle des moyens d'admission d'eau et d'air, pour autoriser l'expansion des fluides pendant leur mélange.

Dans la réalisation illustrée sur les figures, la chambre de mélange 2 est limitée vers l'amont par une paroi frontale postérieure 203, qui est par exemple formée par la paroi transversale intermédiaire 21 elle-même.

Comme on le voit notamment sur la figure 3, les canaux d'air 11-16 communiquent avec la chambre de mélange 2 par des orifices d'injection répartis selon une couronne coaxiale sur la paroi frontale postérieure 203.

Selon un mode de réalisation tel qu'illustré sur la figure 1, une plaque de réglage 25, percée d'une série annulaire de trous traversants, vient en appui contre la couronne coaxiale de la paroi frontale postérieure 203. La plaque de réglage 25 peut être pivotée autour de l'axe longitudinal I-I entre une position d'ouverture complète dans laquelle chaque orifice de sortie de canal d'air 11-16 est en regard d'un trou traversant sensiblement de même section de la plaque de réglage 25, et des positions d'obturation partielle dans lesquelles la plaque de réglage 25 est légèrement pivotée autour de l'axe longitudinal I-I pour décaler au moins partiellement les trous de plaque par rapport aux orifices de sortie des canaux d'air 11-16. La plaque de réglage 25 permet ainsi à la fois de créer des turbulences dans l'air pénétrant dans la chambre de mélange 2, et de régler le débit d'air.

Dans le mode de réalisation des figures 1 et 2, le passage de sortie 4 est un orifice de forme annulaire, autour d'un noyau central 26. En alternative, on pourrait utiliser par exemple une pluralité d'orifices de sortie, répartis en couronne annulaire, ou en matrice.

Dans le mode de réalisation illustré, le noyau central 26, engagé dans le passage de sortie 4, comprend une première nervure annulaire radiale externe 27, et une seconde nervure annulaire radiale externe 28 de diamètre supérieur à celui de la première nervure annulaire radiale externe 27 dont elle est séparée par un tronçon tronconique 29.

Le noyau central 26 est de préférence réglable en position longitudinale le long de l'axe longitudinal I-I. Par exemple, comme illustré sur la figure 1, le noyau central 26 est sous forme d'un écrou réversible engagé par vissage et bloqué sélectivement en position axiale sur une tige filetée 30 axiale du corps 1.

Par exemple, la tige 30 axiale est vissée dans un alésage axial 31 taraudé de la paroi transversale intermédiaire 21. Par vissage plus ou moins important du noyau central 26 sur la tige axiale 30 filetée, on règle la position longitudinale du noyau central 26 par rapport à une lèvre annulaire radiale interne 32 du corps 1 qui limite extérieurement le passage de sortie 4.

Ainsi, le passage de sortie 4 est limité extérieurement par la lèvre annulaire radiale interne 32 du corps 1, et intérieurement par le noyau central 26. Selon la position du noyau central 26 le long de l'axe longitudinal I-I, on peut ainsi modifier la forme du passage de sortie 4. Par exemple, dans la position illustrée sur la figure 1, le passage de sortie 4 est sensiblement limité par la lèvre annulaire radiale interne 32 et par la première nervure annulaire radiale externe 27 du noyau central 26.

De préférence, la lèvre annulaire radiale interne 32 est une arête limitée par deux faces faisant entre elles un angle inférieur à 110° environ. On favorise ainsi une détente brusque tourbillonnaire des fluides en sortie, pour la formation de flocons de neige. Cet effet est encore augmenté en présence d'une nervure annulaire radiale externe 27 du noyau central 26 face à la lèvre annulaire radiale interne 32.

Si l'on retourne le noyau central 26, on peut réaliser un passage de sortie 4 de plus faible section, limité par la lèvre annulaire radiale interne 32 et par la seconde nervure annulaire radiale externe 28 du noyau central 26.

Dans la réalisation illustrée sur la figure 1, la tige axiale 30 sert également pour tenir la plaque de réglage 25 : la tige 30 traverse un trou central de la plaque de réglage 25, et la plaque de réglage 25 est maintenue plaquée contre la paroi transversale intermédiaire 21 par un écrou de serrage 33 vissé sur la tige axiale 30.

La présente invention n'est pas limitée aux modes de réalisation qui ont été explicitement décrits, mais elle en inclut les diverses variantes et généralisations contenues dans le domaine des revendications ci-après.

## Revendications

1. Canon à neige pour la production de neige artificielle par pulvérisation de mélange d'air et d'eau, comprenant un corps creux (1) ayant une chambre de mélange (2) orientée selon un axe longitudinal (I-I), limitée par une paroi périphérique (3) latérale et communiquant avec l'extérieur par un passage de sortie (4) frontal, ayant des moyens d'admission d'eau pour injecter de l'eau sous pression dans la chambre de mélange (2) en un ou plusieurs flux préférentiels directifs en zone périphérique de la chambre de mélange (2) le long de la paroi périphérique (3) et selon un mouvement rotatif autour de l'axe longitudinal (I-I) de la chambre de mélange (2), et ayant des moyens d'admission d'air (11-16) conformés pour injecter de l'air comprimé dans la chambre de mélange (2) depuis la zone centrale de chambre de mélange (2), les moyens d'admission d'air (11-16) étant conformés pour injecter l'air sous forme d'un ou plusieurs jets d'air dirigés chacun pour couper l'un desdits flux préférentiels directifs d'eau, et la chambre de mélange (2) comprenant un tronçon amont d'expansion (201) suivi d'un tronçon aval de compression (202), le tronçon amont d'expansion (201) communiquant avec les moyens d'admission d'eau et avec les moyens d'admission d'air et présentant une section transversale supérieure à celle des moyens d'admission d'eau et d'air pour autoriser l'expansion des fluides pendant leur mélange, le tronçon aval de compression (202) ayant une section qui se réduit progressivement en direction de la sortie pour comprimer le mélange et le conduire jusqu'au passage de sortie (4).

2. Canon à neige selon la revendication 1, **caractérisé en ce que**, dans le tronçon amont d'expansion (201) de la chambre de mélange (2), la paroi périphérique (3) latérale est sensiblement cylindrique.

3. Canon à neige selon l'une des revendications 1 ou 2, **caractérisé en ce que**, dans le tronçon amont d'expansion (201) de la chambre de mélange (2), les moyens d'admission d'air (11-16) injectent l'air sous forme d'un ou plusieurs jets dirigés obliquement vers la paroi périphérique (3).

4. Canon à neige selon l'une quelconque des revendications 1 à 3, **caractérisé en ce que**, dans le tronçon aval de compression (202), la paroi périphérique (3) latérale forme un rétrécissement (5) tronconique se raccordant au passage de sortie (4).

5. Canon à neige selon l'une quelconque des revendications 1 à 4, **caractérisé en ce que** le passage de sortie (4) est un orifice de forme annulaire.

6. Canon à neige selon l'une quelconque des revendications 1 à 5, **caractérisé en ce que** les moyens d'admission d'eau comprennent des canaux hélicoïdaux (6-10) se raccordant, en amont, à une chambre annulaire de distribution d'eau (17) communiquant avec une entrée d'eau périphérique (24).

7. Canon à neige selon l'une quelconque des revendications 1 à 6, **caractérisé en ce que** les moyens d'admission d'air comprennent une pluralité de canaux d'air (11-16) répartis dans la zone centrale du corps creux (1) autour de l'axe longitudinal (I-I).

8. Canon à neige selon la revendication 7, **caractérisé en ce que** les canaux d'air (11-16) se raccordent, en amont, à une tubulure axiale d'amenée d'air (22) communiquant avec une entrée d'air centrale (23).

9. Canon à neige selon l'une des revendications 7 ou 8, **caractérisé en ce que** les canaux d'air (11-16) communiquent avec la chambre de mélange (2) par des orifices d'injection répartis selon une couronne d'une paroi frontale postérieure (203).

10. Canon à neige selon la revendication 9, **caractérisé en ce qu'**il comprend une plaque de réglage (25) percée d'une série annulaire de trous traversants, la plaque de réglage (25) venant en appui contre la paroi frontale postérieure (203) et pouvant être pivotée autour de l'axe longitudinal (I-I) entre une position d'ouverture complète dans laquelle chaque orifice de sortie de canal d'air (11-16) est en regard d'un trou traversant de la plaque de réglage (25), et des positions d'obturation partielle dans lesquelles la plaque de réglage (25) est légèrement pivotée autour de l'axe longitudinal (I-I) pour décaler au moins partiellement les trous de plaque par rapport aux orifices de sortie des canaux d'air (11-16).

11. Canon à neige selon l'une quelconque des revendications 1 à 10, **caractérisé en ce que** le passage de sortie (4) est limité intérieurement par un noyau central (26) et limité extérieurement par une lèvre annulaire radiale interne (32).

12. Canon à neige selon la revendication 11, **caractérisé en ce que** la lèvre annulaire radiale interne (32) est une arête limitée par deux faces faisant entre elles un angle inférieur à 110°.

13. Canon à neige selon l'une des revendications 11 ou 12, **caractérisé en ce que** le noyau central (26) est allongé longitudinalement et est réglable en position longitudinale le long de l'axe longitudinal (I-I), et sa section transversale est variable longitudinalement.

14. Canon à neige selon la revendication 13, **caractérisé en ce que** le noyau central (26) comporte en outre plusieurs nervures annulaires radiales externes (27, 28), de diamètres différents, séparées par un tronçon tronconique (29).

15. Canon à neige selon l'une des revendications 13 ou 14, **caractérisé en ce que** le noyau central (26) est un écrou réversible engagé par vissage et bloqué sélectivement en position axiale sur une tige filetée (30) axiale du corps (1).

## Patentansprüche

1. Schneekanone zur Herstellung von Kunstschnee durch Zerstäuben einer Mischung aus Luft und Wasser, mit einem Hohlkörper (1), der eine Mischkammer (2) aufweist, die entsprechend einer Längsachse (I-I) ausgerichtet ist, durch eine umlaufende Seitenwand (3) begrenzt ist und mit der Umgebung durch eine frontale Austrittsöffnung (4) kommuniziert, mit Mitteln zum Zuführen von Wasser durch Einspritzen von Wasser unter Druck in die Mischkammer (2) mit einer oder mehreren Vorzugsflußrichtungen in einer Umfangszone der Mischkammer (2) längs der Umfangswand (3) und mit einer Drehbewegung um die Längsachse (I-I) der Mischkammer (2), und mit Mitteln (11-16) zur Zufuhr von Luft, die so ausgebildet sind, daß komprimierte Luft in die Mischkammer (2) von der zentralen Zone der Mischkammer (2) aus injiziert wird, wobei die Mittel (11-16) zur Zufuhr von Luft so ausgebildet sind, daß die Luft in Form von einem oder mehreren Luftstrahlen so injiziert wird, daß jeder einen der genannten Flüsse von Wasser mit der Vorzugsflußrichtung schneidet, und wobei die Mischkammer (2) einen stromaufwärtigen Expansionsabschnitt (201) aufweist, dem ein stromabwärtiger Kompressionsabschnitt (202) folgt, wobei der stromaufwärtige Expansionsabschnitt (201) mit den Mitteln zur Zufuhr von Wasser und mit den Mitteln zur Zufuhr von Luft kommuniziert und einen Querschnitt aufweist, der größer ist als der Querschnitt der Mittel zur Zufuhr von Wasser und Luft, um die Expansion der Fluide während deren Mischung zu ermöglichen, wobei der stromabwärtige Kompressionsabschnitt (202) einen Querschnitt hat, der sich zunehmend in Richtung auf den Ausgang hin verringert, um die Mischung zu komprimieren und bis zur Austrittsöffnung (4) zu leiten.

2. Schneekanone nach Anspruch 1, **dadurch gekennzeichnet, daß** die seitliche Umfangswand (3) in dem stromaufwärtigen Expansionsabschnitt (201) der Mischkammer (2) im wesentlichen zylindrisch ist.

3. Schneekanone nach einem der Ansprüche 1 oder 2, **dadurch gekennzeichnet, daß** die Mittel (11-16) zur Zufuhr von Luft in dem stromaufwärtigen Expansionsabschnitt (201) deren Mischkammer (2) die Luft in Form eines oder mehrerer Strahlen injizieren, die schräg zur Umfangswand (3) gerichtet sind.

4. Schneekanone nach einem der Ansprüche 1 bis 3, **dadurch gekennzeichnet, daß** die seitliche Umfangswand (3) innerhalb des stromabwärtigen Kompressionsabschnittes (202) eine konische Verengung (5) bildet, die zur Austrittsöffnung (4) mündet.

5. Schneekanone nach einem der Ansprüche 1 bis 4, **dadurch gekennzeichnet, daß** die Austrittsöffnung (4) eine ringförmige Öffnung ist.

6. Schneekanone nach einem der Ansprüche 1 bis 5, **dadurch gekennzeichnet, daß** die Mittel zur Zufuhr von Wasser schraubenförmige Kanäle (6-10) aufweisen, die stromaufwärts in eine ringförmige Kammer zur Verteilung von Wasser (17) münden, die mit einem um den Umfang (24) herum angeordneten Eintritt für Wasser kommuniziert.

7. Schneekanone nach einem der Ansprüche 1 bis 6, **dadurch gekennzeichnet, daß** die Mittel zur Zufuhr von Luft eine Vielzahl von Luftkanälen (11-16) aufweisen, die in der zentralen Zone des Hohlkörpers (1) um die Längsachse (I-I) herum angeordnet sind.

8. Schneekanone nach Anspruch 7, **dadurch gekennzeichnet, daß** die Luftkanäle (11-16) stromaufwärts in ein axiales Luftzufuhrrohr (22) münden, das mit einem zentralen Lufteinlaß (23) kommuniziert.

9. Schneekanone nach einem der Ansprüche 7 oder 8, **dadurch gekennzeichnet, daß** die Luftkanäle (11-16) mit der Mischkammer (2) mittels Einspritzöffnungen kommunizieren, die entsprechend einer Krone an einer rückseitigen Frontwand (203) verteilt angeordnet sind.

10. Schneekanone nach Anspruch 9, **dadurch gekennzeichnet, daß** sie ein Stellblech (25) aufweist, das von einer ringförmig angeordneten Reihe von Durchgangslöchern durchbohrt ist, wobei das Stellblech (25) gegen die rückwärtige Frontwand (203) anliegt und um die Längsachse (I-I) zwischen einer vollständigen Öffnungsstellung, in welcher jede Ausgangsöffnung des Luftkanales (11-16) in Deckung mit einem quer verlaufenden Loch des Stellbleches (25) liegt, drehbar ist und partiellen Abdeckungspositionen, in denen das Stellblech (25) geringfügig um die Längsachse (I-I) gedreht ist, um die Löcher des Bleches zumindest teilweise gegenüber den Austrittsöffnungen der Luftkanäle (11-16) abzudecken.

11. Schneekanone nach einem der Ansprüche 1 bis 10, **dadurch gekennzeichnet, daß** die Austrittsöffnung (4) im Inneren durch einen zentralen Kern (26) und nach außen hin durch eine ringförmige radiale innere Lippe (32) begrenzt ist.

12. Schneekanone nach Anspruch 11, **dadurch gekennzeichnet, daß** die ringförmige radiale innere Lippe (32) eine Kante ist, die durch zwei Flächen begrenzt ist, die zwischen sich einen Winkel von kleiner 110° bilden.

13. Schneekanone nach einem der Ansprüche 11 oder 12, **dadurch gekennzeichnet, daß** der zentrale Kern (26) in Längsrichtung verlängert ist und hinsichtlich seiner Längsposition längs der Längsachse (I-I) einstellbar ist, und daß sein Querschnitt in Längsrichtung variabel ist.

14. Schneekanone nach Anspruch 13, **dadurch gekennzeichnet, daß** der zentrale Kern (26) mehrere ringförmige radiale äußere Rippen (27, 28) mit unterschiedlichen Durchmessern aufweist, die durch einen konischen Teilabschnitt (29) voneinander getrennt sind.

15. Schneekanone nach einem der Ansprüche 13 oder 14, **dadurch gekennzeichnet, daß** der zentrale Kern (26) eine Mutter ist, die durch Aufschrauben lösbar mit einer axialen Schraubenspindel (30) des Körpers (1) verbunden ist und in axialer Position einstellbar blockiert ist.

## Claims

1. A snowmaker for producing artificial snow by spraying a mixture of air and water, including a hollow body (1) having a mixing chamber (2) oriented along a longitudinal axis (I-I), delimited by a lateral peripheral wall (3) and communicating with the exterior via a frontal outlet passage (4), with water entry means for injecting one or more directional preferred flows of water under pressure into the mixing chamber (2) in a peripheral area of the mixing chamber (2) along the peripheral wall (3) and with a rotary movement around the longitudinal axis (I-I) of the mixing chamber (2), and with air entry means (11-16) conformed to inject compressed air into the mixing chamber (2) from the central area of the mixing chamber (2), the air entry means (11-16) being conformed to inject the air in the form of one or more air jets each directed to intersect one of said directional preferred flows of water, and the mixing chamber (2) including an upstream expansion section (201) followed by a downstream compression section (202), the upstream expansion section (201) communicating with the water entry means and with the air entry means and having a cross section larger than that of the water and air entry means to authorize expansion of the fluids as they are mixed, the downstream compression section (202) having a section that is progressively reduced in the direction of the outlet to compress the mixture and to conduct it to the outlet passage (4).

2. A snowmaker according to claim 1, **characterized in that** the lateral peripheral wall (3) is substantially cylindrical in the upstream expansion section (201) of the mixing chamber (2).

3. A snowmaker according to either claim 1 or claim 2, **characterized in that** the air entry means (11-16) inject air in the form of one or more jets directed obliquely towards the peripheral wall (3) in the upstream expansion section (201) of the mixing chamber (2).

4. A snowmaker according to any of claims 1 to 3, **characterized in that** the lateral peripheral wall (3) forms a frustoconical constriction (5) connected to the outlet passage (4) in the downstream compression section (202).

5. A snowmaker according to any of claims 1 to 4, **characterized in that** the outlet passage (4) is an annular orifice.

6. A snowmaker according to any of claims 1 to 5, **characterized in that** the water entry means include helicoidal channels (6-10) connected at the upstream end to an annular water distribution chamber (17) communicating with a peripheral water inlet (24).

7. A snowmaker according to any of claims 1 to 6, **characterized in that** the air entry means include a plurality of air passages (11-16) distributed around the longitudinal axis (I-I) in the central area of the hollow body (1).

8. A snowmaker according to claim 7, **characterized in that** the air passages (11-16) are connected at the upstream end to an axial air feed tube (22) communicating with a central air inlet (23).

9. A snowmaker according to either claim 7 or claim 8, **characterized in that** the air passages (11-16) communicate with the mixing chamber (2) via injection orifices distributed in a ring on a posterior frontal wall (203).

10. A snowmaker according to claim 9, **characterized in that** it includes an adjustment plate (25) pierced with an annular series of through-holes, the adjustment plate (25) bearing against the posterior frontal wall (203) and being able to pivot about the longitudinal axis (I-I) between a completely open position in which each outlet orifice of an air passage (11-16) is opposite a through-hole in the adjustment plate (25), and partially closed positions in which the adjustment plate (25) is pivoted slightly about the longitudinal axis (I-I) to offset the holes in the plate at least partly relative to the outlet orifices of the air passages (11-16).

11. A snowmaker according to any of claims 1 to 10, **characterized in that** the outlet passage (4) is delimited internally by a central core (26) and externally by an inner radial annular lip (32).

12. A snowmaker according to claim 11, **characterized in that** the inner radial annular lip (32) is an edge limited by two faces with an angle between them of less than 110°.

13. A snowmaker according to either claim 11 or claim 12, **characterized in that** the central core (26) is elongate longitudinally, and its longitudinal position along the longitudinal axis (I-I) is adjustable, and its cross section varies longitudinally.

14. A snowmaker according to claim 13, **characterized in that** the central core (26) further includes a plurality of external annular radial ribs (27, 28), with different diameters, separated by a frustoconical section (29).

15. A snowmaker according to either claim 13 or claim 14, **characterized in that** the central core (26) is a reversible nut screwed onto and adapted to be selectively immobilized axially on an axial threaded rod (30) of the body (1).
